# EUROPÄISCHE PATENTSCHRIFT

(11) **EP 1 677 917 B1**
(45) Veröffentlichungstag und Bekanntmachung des Hinweises auf die Patenterteilung: **12.12.2007**
(21) Anmeldenummer: 04791060.9
(22) Anmeldetag: 29.10.2004
(51) Int. Cl.: B05B 11/00, F04B 9/14

(54) **SPENDERPUMPE**
DISPENSER PUMP
POMPE DE DISTRIBUTEUR

(30) Priorität: 31.10.2003 DE 10351288
(43) Veröffentlichungstag der Anmeldung: 12.07.2006
(73) Patentinhaber: Seaquist Perfect Dispensing GmbH, 44319 Dortmund (DE)
(72) Erfinder: SCHULTE, Frank, Erwin, 44289 Dortmund (DE); BÖHNISCH, Karsten, 59174 Kamen (DE); NEUHAUS, Reinhard, Heinrich, 58675 Hemer (DE); KNOBLICH, Cristin, 20255 Hamburg (DE); MENZEL, Norbert, 21244 Buchholz (DE)
(74) Vertreter: Häckel, Stefan
(86) Internationale Anmeldenummer: PCT/EP2004/012304
(87) Internationale Veröffentlichungsnummer: WO 2005/042172

(56) Entgegenhaltungen:
- EP-A- 0 806 249
- WO-A-99/02446
- US-A- 4 071 172
- US-A- 4 371 097

## Beschreibung

Die vorliegende Erfindung betrifft eine Spenderpumpe gemäß dem Oberbegriff des Anspruchs 1.

Unter dem Begriff "Spenderpumpe" ist insbesondere eine Dosierpumpe oder handbetätigte Pumpe zur Abgabe von Flüssigkeiten, wie Waschlotionen für die Reinigung des menschlichen Körpers, Körperpflegeprodukte, Reinigungsprodukte, Kosmetika, aber auch Schmiermittel oder dergleichen, zu verstehen.

Die EP 0 806 249 B1, die den Ausgangspunkt der vorliegenden Erfindung bildet, offenbart eine Spenderpumpe zur Abgabe von Flüssigkeit aus einem Behälter. Ein Pumpengehäuse ist am Behälter befestigbar und hält einen Pumpenschaft, der in das Pumpengehäuse manuell gegen Federkraft eindrückbar ist, indem ein Benutzer auf einen am Pumpenschaft angebrachten Spenderknopf drückt. Zwischen dem Pumpengehäuse und dem Spenderkopf sind als Spritzwasserschutz zwei Hülsenabschnitte angebracht, die ineinander schiebbar sind. Die Rückstellfeder ist in üblicher Weise in einem von der zu pumpenden Flüssigkeiten durchströmten Pumpenhohlraum angeordnet.

In jüngster Zeit werden zunehmend aggressive, viskose Flitssigkeiten, insbesondere in Form von Waschlotionen oder dergleichen, angeboten, die von Spenderpumpen in zunehmend größeren Dosiervolumen pro Pumpenhub ausgegeben werden sollen. Um bei gleicher Bedienkraft eine Flüssigkeit höherer Viskosität zu fördern und/oder eine größere Menge pro Hub zu fördern, ist ein größerer Pumpenhub erforderlich. Eine Verringerung des Pumpenhubs mit der Konsequenz, den Durchmesser des Pumpenzylinders zu vergrößern, hätte hingegen extreme Nachteile bzw. Probleme, höher viskose Flüssigkeiten oder sonstige Produkte ansaugen zu können bzw. mit einem akzeptablen Kraftaufwand zu fördern.

Bei der bekannten Spenderpumpe führt der Spritzwasserschutz bei einer Erhöhung des Pumpenhubs zu einer überproportionalen Vergrößerung der axialen Bauhöhe. Weiter ist bei der bekannten Spenderpumpe nachteilig, daß sehr aggressive Flüssigkeiten die metallische Rückstellfeder oder ein metallisches Rückschlagventil angreifen können.

Der vorliegenden Erfindung liegt die Aufgabe zugrunde, eine Spenderpumpe anzugeben, die für viskose, aggressive Flüssigkeiten geeignet ist, insbesondere wobei ein kompakter und robuster Aufbau bei Schutz gegen Spritzwasser realisierbar ist.

Die obige Aufgabe wird durch eine Spenderpumpe gemäß Anspruch 1 gelöst. Vorteilhafte Weiterbildungen sind Gegenstand der Unteransprüche.

Ein Aspekt der vorliegenden Erfindung liegt darin, daß die Spenderpumpe mindestens einen weiteren Hülsenabschnitt aufweist, der sich an den zweiten Hülsenabschnitt zum Pumpengehäuse hin anschließt und in diesen einschiebbar ist, so daß drei oder mehr Hülsenabschnitte einen teleskopisch ausziehbaren Spritzwasserschutz um den Pumpenschaft herum zwischen dem Pumpengehäuse und dem Spenderkopf bilden. So wird bei vergrößertem Pumpenhub die über den Zuwachs des Pumpenhubs hinaus erforderliche zusätzliche axiale Bauhöhe gegenüber dem Stand der Technik wesentlich verringert und dementsprechend ein kompakter Aufbau der Spenderpumpe ermöglicht. Weiter ergibt sich ein einfacher und damit kostengünstiger Aufbau mit einem wirksamen Spritzwasserschutz.

Ein weiterer Aspekt der vorliegenden Erfindung liegt darin, eine für die Rückstellung des Pumpenschafts vorgesehene Feder radial außerhalb des Pumpenschafts und/oder zwischen dem Pumpengehäuse und dem Spenderkopf, also außerhalb von in Kontakt mit der zu pumpenden Flüssigkeit tretenden Bereichen anzuordnen. So kann vermieden werden, daß die üblicherweise aus Metall bestehende Feder von den zunehmend aggressiveren Flüssigkeiten angegriffen wird.

Vorzugsweise ist ein Rückschlagventil, insbesondere dessen Ventilkugel, ebenfalls aus Kunststoff hergestellt. So kann verhindert werden, daß aggressive Flüssigkeiten die Spenderpumpe angreifen und/oder Metallionen von den Flüssigkeiten aufgenommen und diese dadurch verunreinigt werden.

Vorzugsweise sind alle mit der Flüssigkeit in Kontakt tretenden Teile der Spenderpumpe metallfrei ausgebildet, insbesondere aus Kunststoff hergestellt.

Weitere Vorteile, Merkmale, Eigenschaften und Aspekte der vorliegenden Erfindung ergeben sich aus der folgenden Beschreibung einer bevorzugten Ausführungsform anhand der Zeichnung. Die einzige Figur zeigt:
eine schematische, ausschnittsweise Schnittdarstellung einer vorschlagsgemäßen Spenderpumpe mit einem zu pumpende Flüssigkeit enthaltenden, zugeordneten Behälter.

Die dargestellte Spenderpumpe 1 dient einer Abgabe von Flüssigkeit 2, wie einer Waschlotion für die Reinigung des menschlichen Körpers, eines Körperpflegeprodukts, eines Reinigungsprodukts oder dergleichen. Die Flüssigkeit 2 kann insbesondere verhältnismäßig viskos und/oder aggressiv sein.

Der Spenderpumpe 1 ist ein Behälter 3 zugeordnet, an dem die Spenderpumpe 1 bedarfsweise lösbar befestigt ist. So kann gegebenenfalls ein Austausch des Behälters 3 und/oder ein Nachfüllen der Flüssigkeit 2 erfolgen.

Die Spenderpumpe 1 weist ein Pumpengehäuse 4 auf, das am Behälter 3 - beim Darstellungsbeispiel mittels eines vorzugsweise unmittelbar angeformten Kragen- bzw. Gewindeabschnitts 5 - befestigbar ist.

Die Spenderpumpe 1 weist weiter einen Pumpenschaft 6 und einen am freien Ende davon angeordneten Spenderkopf 7 auf.

Der Pumpenschaft 6 ist manuell gegen die Kraft einer die Rückstellung bewirkenden Feder 8 eindrückbar. Die Feder 8 spannt den Pumpenschaft 6 mit dem Spenderkopf 7 bei der Darstellung nach oben in eine Ausgangsstellung vor.

Die Spenderpumpe 1 weist einen mit der zu pumpenden Flüssigkeit 2 in Verbindung stehenden bzw. in diese hineinreichenden Ansaugstutzen 9 mit einem daran angeschlossenen, nicht dargestellten Ansaugschlauch oder dergleichen, ein Einlaß- bzw. Rückschlagventil 10 mit einer Ventilkugel 11, einen Förderraum 12 und einen Pumpenkolben 13 auf.

Der Pumpenkolben 13 ist mittels des Pumpenschafts 6 im Förderraum 12 hin und her, beim Darstellungsbeispiel auf und ab bewegbar, wobei der Pumpenkolben 13 zum abwechselnden Freigeben und Verschließen von Durchgangsöffnungen 14 in den Innenraum 15 des hohlen Pumpenschafts 6 relativ zum Pumpenschaft 6 begrenzt verschiebbar und/oder auf sonstige Weise eine Ventileinrichtung realisiert ist, so daß bei Aufwärtsbewegung des Pumpenkolbens 13 Flüssigkeit 2 in den Förderraum 12 gesaugt und bei Abwärtsbewegung des Pumpenkolbens 13 Flüssigkeit 2 durch den Innenraum 15 des Pumpenschafts 6 gepreßt bzw. gefördert und über den Spenderkopf 7 aufgegeben wird.

Zu Einzelheiten einer möglichen Realisierung der Pumpenmechanik wird ergänzend auf die EP 0 806 249 B1 verwiesen, die hiermit als ergänzende, auch erfindungswesentliche Offenbarung voll umfänglich eingeführt wird.

Die Spenderpumpe 1 weist einen ersten Hülsenabschnitt 16, einen zweiten Hülsenabschnitt 17 und einen dritten Hülsenabschnitt 18 auf, die teleskopisch ineinander schiebbar bzw. ausziehbar sind und den Pumpenschaft 6 radial - beim Darstellungsbeispiel beabstandet - umgeben.

Der erste Hülsenabschnitt 16 erstreckt sich vom Spenderkopf 7 zum Pumpengehäuse 4 hin und ist insbesondere an den Spenderkopf 7 angeformt oder an diesem befestigt,

Der erste Hülsenabschnitt 16 um- bzw. übergreift den zweiten Hülsenabschnitt 17 peripher, der seinerseits den dritten Hülsenabschnitt 18 peripher um- bzw. übergreift.

Der dritte Hülsenabschnitt 18 ist vom Pumpengehäuse 4 gehalten, insbesondere mit diesem fest verbunden, vorzugsweise an dieses angeformt.

Die Spenderpumpe 1 wird üblicherweise für einen stehenden Behälter 3 verwendet, so daß die Achse des Pumpenschafts 6 bzw. der Pumpbewegung im wesentlichen vertikal verläuft. Die einander von oben nach unten überlappenden Hülsenabschnitte 16, 17, 18 bilden einen wirksamen Schutz, insbesondere gegen Spritzwasser, gegebenenfalls aber auch gegen Staub oder dergleichen, so daß ein Eindringen von Spritzwasser, Staub oder dergleichen zwischen dem bewegbaren bzw. verschiebbaren - gegebenenfalls auch verdrehbaren - Pumpenschaft 6 und dem Pumpengehäuse 4 bzw. einer Gleitführung 19 des Pumpengehäuses 4 für den Pumpenschaft 6 wirksam verhindert werden kann.

Um sicherzustellen, daß sich die Hülsenabschnitte 16 bis 18 in jeder axialen Lage des Pumpenschafts 6 überlappen, also in axialer Richtung nicht vollständig herausrutschen, weist der erste Hülsenabschnitt 16 an seinem dem zweiten Hülsenabschnitt 17 benachbarten bzw. freien Endbereich einen Innenvorsprung 20, der einen Außenvorsprung 21 am zweiten Hülsenabschnitt 17 hintergreift, und der zweite.Hülsenabschnitt 17 an seinem dem dritten Hülsenabschnitt 18 benachbarten Endbereich einen Innenvorsprung 22 auf, der einen Außenvorsprung 23 am dritten Hülsenabschnitt 18 hintergreift. Die Innenvorsprünge 20, 22 und/oder die Außenvorsprünge 21, 23 sind vorzugsweise als Ringschulter, Ringstege, Konusabschnitte oder dergleichen, vorzugsweise um den Umfang herum durchgehend, ausgebildet, um einerseits einen formschlüssigen Hintergriff in axialer Richtung gegen ein axiales Trennen der Hülsenabschnitte 16 bis 18 und andererseits eine Labyrinthdichtung zum wirksamen Schutz gegen Spritzwasser oder dergleichen zu bilden.

Die beim Zusammenbau der Hülsenabschnitte 16, 17, 18 beim axialen Ineinanderstecken aufeinander auflaufenden Ringflächen der Innenvorsprünge 20, 22 und/oder der Außenvorsprünge 21, 23 sind vorzugsweise abgeschrägt bzw. konisch ausgebildet, um Einführschrägen zu bilden, die den Zusammenbau erleichtern, so daß die Hülsenabschnitte 16, 17, 18 insbesondere rastend bzw. schnappend ineinander einschiebbar sind.

Bedarfsweise können die Innenvorsprünge 20, 22 und/oder die Außenvorsprünge 21, 23 auch über den gesamten Umfang nicht durchgehend, sondern gegebenenfalls nur bereichsweise bzw. abschnittsweise über den Umfang ausgebildet sein.

Anstelle der Innenvorsprünge 20, 22 und/oder Außenvorsprünge 21, 23 können die Hülsenabschnitte 16, 17, 18 auch durch sonstige konstruktive Maßnahmen gegen ein vollständiges Herausrutschen, beispielsweise durch wandseitige Ausnehmungen, einzelne Nasen oder sonstige Maßnahmen, gesichert sein.

Beim Darstellungsbeispiel sind die Hülsenabschnitte 16, 17, 18 im Querschnitt vorzugsweise im wesentlichen hohlzylindrisch mit kreisförmigem Querschnitt ausgebildet. Jedoch können die Hülsenabschnitte 16, 17, 18 auch andere Querschnittsformen, beispielsweise einen polygonalen, elliptischen bzw. ovalen Querschnitt oder eine sonstige, auch unregelmäßige Querschnittsform, aufweisen.

Die Figur zeigt die Spenderpumpe 1 mit ausgefahrenem Pumpenschaft 6, also in der Ausgangsstellung. Beim Betätigen der Spenderpumpe 1, wobei der Benutzer insbesondere auf den Spenderkopf 7 drückt, wird der Pumpenschaft 6 in das Pumpengehäuse 4 eingedrückt. Hierbei werden die Hülsenabschnitte 16, 17, 18 ineinander- bzw. zusammengeschoben und überlappen einander zumindest im wesentlichen über die gleiche axiale Länge.

Das Verhältnis der axialen Baulänge in dem eingefahrenen Zustand zu der axialen Gesamtlänge der Hülsenabschnitte 16, 17, 18 im ausgefahrenen Zustand ist wesentlich kleiner als beim Stand der Technik, so daß bei einem vorgegebenen Pumpenhub (Differenz zwischen ausgefahrenem Zustand und eingefahrenem Zustand) eine wesentlich geringere axiale Bauhöhe der Spenderpumpe 1 gegenüber dem Stand der Technik realisierbar ist.

Die Feder 8 besteht vorzugsweise aus Metall, insbesondere Federstahl, wie üblich. Sie ist beim Darstellungsbeispiel als Schraubenfeder ausgebildet.

Die Feder 8 ist radial außerhalb des Pumpenschafts 6 und zwischen dem Pumpengehäuse 4 und dem Spenderkopf 7 angeordnet. So tritt die Feder 8 im Gegensatz zum Stand der Technik nicht mit der Flüssigkeit 2 in Kontakt. Dementsprechend kann die Feder 8 von aggressiven Flüssigkeiten nicht angegriffen werden.

Die Feder 8 ist von den Hülsenabschnitten 16, 17, 18 überdeckt und dadurch vor Spritzwasser und dergleichen geschützt.

Die Feder 8 ist einerseits am Spenderkopf 7 und andererseits am Pumpengehäuse 4 abgestützt.

An der Seite des Pumpengehäuses 4 ist die Feder 8 vorzugsweise auf eine vom Pumpengehäuse 4 gehaltene Führungshülse 24 aufgesteckt, die sich vom Pumpengehäuse 4 etwa bis zu der Länge des dritten Hülsenabschnitts 18 zum Spenderkopf 7 hin erstreckt und im Bereich ihres freien Endes innenseitig eine ringförmige Dichtung 25 hält, die die bereits genannte Gleitführung 19 für den Pumpenschaft 6 bildet.

Die Feder 8 ist also im Bereich ihres unteren bzw. gehäuseseitigen Endes im Ringraum zwischen der Führungshülse 24 und dem dritten Hülsenabschnitt 18 angeordnet, ansonsten in dem Ringraum zwischen dem Pumpenschaft 6 und den anderen Führungshülsen 16, 17.

Das Ventil 10, insbesondere dessen Ventilkugel 11, ist vorzugsweise aus Kunststoff ausgebildet. Bei entsprechender Wahl des Kunststoffes kann so vermieden werden, daß zunehmend aggressivere Flüssigkeiten 2 die Ventilkugel 11 angreifen.

Insbesondere sind alle mit der Flüssigkeit 2 in Kontakt tretenden Teile bzw. Bereiche der Spenderpumpe 1 aus geeignetem Kunststoff hergestellt, so daß keine Metallteile mit dem zunehmend aggressiveren Flüssigkeiten 2 in Kontakt treten.

Aus dem Vorgenannten ergibt sich, daß die vorschlagsgemäße Spenderpumpe 1 zur Abgabe von viskosen und aggressiven Flüssigkeiten 2 geeignet ist. Der die Schwergängigkeit der Spenderpumpe 1 maßgeblich beeinflussende Durchmesser des Förderraums 12 und des Pumpenkolbens 13 wird insbesondere für viskose oder hochviskose Flüssigkeiten 2 ausreichend klein gewählt, um eine ausreichend leichte Betätigung der Spenderpumpe 1 zu ermöglichen. Um die gewünschte Fördermenge von vorzugsweise mindestens 2 ml, insbesondere mindestens 3 ml oder mehr, pro Pumpenhub zu erreichen, verlängert sich der Pumpenhub entsprechend. Durch die vorschlagsgemäß vorgesehenen, teleskopisch ineinander schiebbaren Hülsenabschnitte 16, 17, 18 kann ausgehend von einem bestimmten Pumpenhub eine gegenüber dem Stand der Technik wesentlich geringere axiale Bauhöhe bzw. Baulänge der Spenderpumpe 1 realisiert werden.

Beim Darstellungsbeispiel sind drei Hülsenabschnitte 16, 17, 18 vorgesehen. Selbstverständlich können bei Bedarf auch vier oder mehr Hülsenabschnitte vorgesehen sein.

Anstelle der zumindest im wesentlichen starr ausgebildeten Hülsenabschnitte 16, 17, 18 kann zum Schutz gegen Spritzwasser bedarfsweise auch ein balgartiges, nicht dargestelltes Schutzelement oder dergleichen vorgesehen sein.

## Patentansprüche

1. Spenderpumpe (1) zur Abgabe von Flüssigkeit (2) aus einem Behälter (3), mit
einem am Behälter (3) befestigbaren Pumpengehäuse (4),
einem Pumpenschaft (6), der relativ zum Pumpengehäuse (4) bewegbar, insbesondere in dieses manuell eindrückbar ist,
einem Spenderkopf (7) am Pumpenschaft (6),
einem ersten Hülsenabschnitt (16), der sich vom Spenderkopf (7) zum Pumpengehäuse (4) hin erstreckt und den Pumpenschaft radial umgibt, und
einem zweiten Hülsenabschnitt (17), der sich an den ersten Hülsenabschnitt (16) zum Pumpengehäuse (4) hin anschließt und in diesen einschiebbar ist, wobei der erste Hülsenabschnitt (16) in jeder axialen Lage des Pumpenschafts (6) den zweiten Hülsenabschnitt (17) peripher übergreift,
**dadurch gekennzeichnet,**
**daß** die Spenderpumpe (1) einen dritten Hülsenabschnitt (18) aufweist, der sich an den zweiten Hülsenabschnitt (17) zum Pumpengehäuse (4) hin anschließt und in diesen einschiebbar ist, wobei der zweite Hülsenabschnitt (17) in jeder axialen Lage des Pumpenschafts (6) den dritten Hülsenabschnitt (18) peripher übergreift, so daß der erste, zweite und dritte Hülsenabschnitt (16, 17, 18) einen teleskopisch ausziehbaren Spritzwasserschutz um den Pumpenschaft (6) herum zwischen dem Pumpengehäuse (4) und dem Spenderkopf (7) bilden.

2. Spenderpumpe nach Anspruch 1, **dadurch gekennzeichnet, daß** der erste Hülsenabschnitt (16) am Spenderkopf (7) angebracht, insbesondere angeformt ist, und/oder daß der dritte Hülsenabschnitt (18) am Pumpengehäuse (4) angebracht, insbesondere an einem Kragen des Pumpengehäuses (18) befestigt oder daran angeformt ist.

3. Spenderpumpe nach Anspruch 1 oder 2, **dadurch gekennzeichnet, daß** der erste Hülsenabschnitt (16) an seinem dem zweiten Hülsenabschnitt (17) benachbarten Endbereich einen Innenvorsprung (20) aufweist, der mit dem zweiten Hülsenabschnitt (17), insbesondere einem AuBenvorsprung (21) des zweiten Hülsenabschnitts (17) an seinem dem ersten Hüttenabschnitt (16) benachbarten Endbereich, in Eingriff bringbar ist, so daß der zweite Hülsenabschnitt (17) nicht aus dem ersten Hülsenabschnitt (16) herausziehbar ist.

4. Spenderpumpe nach einem der voranstehenden Ansprüche, **dadurch gekennzeichnet, daß** der zweite Hülsenabschnitt (17) an seinem dem dritten Hülsenabschnitt (18) benachbarten Endbereich einen Innenvorsprung (22) aufweist, der mit dem dritten Hülsenabschnitt (18), insbesondere einem Außenvorsprung (23) des dritten Hülsenabschnitts (18) an seinem dem zweiten Hüttenabschnitt (17) benachbarten Endbereich, in Eingriff bringbar ist, so daß der dritte Hülsenabschnitt (18) nicht aus dem zweiten Hülsenabschnitt (17) herausziehbar ist.

5. Spenderpumpe nach Anspruch 3 oder 4, **dadurch gekennzeichnet, daß** der Innenvorsprung (20, 22) und der Außenvorsprung (21, 23) jeweils einander hintergreifen, und/oder daß der Innenvorsprung (20, 22) und/oder der Außenvorsprung (21, 23) als Ringschulter ausgebildet ist bzw. sind.

6. Spenderpumpe nach einem der voranstehenden Ansprüche, **dadurch gekennzeichnet, daß** die Hülsenabschnitte (16, 17, 18) oder zumindest deren Überlappungsbereiche bei eingefahrenem Pumpenschaft (6) zumindest im wesentlichen gleich lang sind, und/oder daß die Hülsenabschnitte (16, 17, 18) rastend ineinander schiebbar bzw. überlappbar sind.

7. Spenderpumpe nach einem der voranstehenden Ansprüche, **dadurch gekennzeichnet, daß** die Spenderpumpe (1) eine Führungshülse (24) aufweist, die vom Pumpengehäuse (4) zum Spenderkopf (7) hin abragt und den Pumpenschaft (6) umgibt und vorzugsweise führt, insbesondere wobei der dritte Hülsenabschnitt (18) die Führungshülse (24) radial beabstandet umgibt und dazwischen ein Ringraum gebildet ist.

8. Spenderpumpe nach einem der voranstehenden Ansprüche, **dadurch gekennzeichnet, daß** die Feder (8) radial außerhalb des Pumpenschafts (6) und/oder zwischen dem Pumpengehäuse (4) und dem Spenderkopf (7) angeordnet ist.

9. Spenderpumpe nach Anspruch 8, **dadurch gekennzeichnet, daß** die Feder (8) von den Hülsenabschnitten (16, 17, 18) radial umgeben ist, insbesondere wobei die Feder (8) radial zwischen dem Pumpenschaft (6) und den Hülsenabschnitten (16, 17, 18) angeordnet ist.

10. Spenderpumpe nach Anspruch 8 oder 9, **dadurch gekennzeichnet, daß** die Feder (8) aus Metall, insbesondere Federstahl, besteht und/oder als Schraubenfeder ausgebildet ist.

11. Spenderpumpe nach einem der vorangehenden Ansprüche, **dadurch gekennzeichnet, daß** die Spenderpumpe (1) ein Ventil (10) mit einer Ventilkugel (11) aus Kunststoff aufweist, und/oder daß alle mit der Flüssigkeit (2) in Kontakt kommenden Teile metallfrei ausgebildet, insbesondere aus Kunststoff hergestellt sind.

## Claims

1. Dispenser pump (1) for dispensing fluid (2) from a container (3), having
a pump body (4) capable of being secured to the container (3);
a pump shaft (6), which is capable of being displaced relative to the pump body (4) and, in particular, of being depressed manually into it;
a dispenser head (7) on the pump shaft (6);
a first sleeve section (16), which extends from the dispenser head (7) to the pump body (4) and encloses the pump shaft radially, and
a second sleeve section (17), which is connected to the first sleeve section (16) and extends towards the pump body (4) and is capable of sliding into this sleeve section, the first sleeve section (16) engaging peripherally over the second sleeve section (17) in any axial position of the pump shaft (6),
**characterized in,**
**that** the dispenser pump (1) comprises a third sleeve section (18), which is connected to the second sleeve section (17) and extends towards the pump body (4) and is capable of sliding into this sleeve section, the second sleeve section (17) engaging peripherally over the third sleeve section (18) in any axial position of the pump shaft (6), so that the first, second and third sleeve sections (16, 17, 18) form a telescopically extendable means of protection against splashing water around the pump shaft (6) between the pump body (4) and the dispenser head (7).

2. Dispenser pump according to Claim 1, **characterized in that** the first sleeve section (16) is attached to the dispenser head (7), and in particular is moulded onto it, and/or **in that** the third sleeve section (18) is attached to the pump body (4), and in particular is secured to a collar on the pump body (4) or is moulded onto it.

3. Dispenser pump according to Claim 1 or 2, **characterized in that** the first sleeve section (16) exhibits an internal projecting part (20) in its end area adjacent to the second sleeve section (17), which internal projecting part is capable of being brought into engagement with the second sleeve section (17), and in particular with an external projecting part (21) on the second sleeve section (17) in its end area adjacent to the first sleeve section (16), so that the second sleeve section (17) cannot be pulled out of the first sleeve section (16).

4. Dispenser pump according to one of the foregoing claims, **characterized in that** the second sleeve section (17) exhibits an internal projecting part (22) in its end area adjacent to the third sleeve section (18), which internal projecting part is capable of being brought into engagement with the third sleeve section (18), and in particular with an external projecting part (23) on the third sleeve section (18) in its end area adjacent to the second sleeve section (17), so that the third sleeve section (18) cannot be pulled out of the second sleeve section (17).

5. Dispenser pump according to Claim 3 or 4, **characterized in that** the internal projecting part (20, 22) and the external projecting part (21, 23) engage behind one another in each case, and/or **in that** the internal projecting part (20, 22) and/or the external projecting part (21, 23) is or are configured as an annular shoulder.

6. Dispenser pump according to one of the foregoing claims, **characterized in that** the sleeve sections (16, 17, 18), or at least their areas of overlap, with the pump shaft (6) inserted, are of at least essentially the same length, and/or **in that** the sleeve sections (16, 17, 18) are capable of sliding into one another and/or of overlapping one another with locking engagement.

7. Dispenser pump according to one of the foregoing claims, **characterized in that** the dispenser pump (1) exhibits a guide sleeve (24), which tapers from the pump body (4) to the dispenser head (7) and encloses and preferably guides the pump shaft (6), in conjunction with which the third sleeve section (18) in particular encloses the guide sleeve (24) at a distance from it in the radial sense and an annular space is formed between them.

8. Dispenser pump according to one of the foregoing claims, **characterized in that** the spring (8) is arranged radially outside the pump shaft (6) and/or between the pump body (4) and the dispenser head (7).

9. Dispenser pump according to Claim 8, **characterized in that** the spring (8) is enclosed radially by the sleeve sections (16, 17, 18), in conjunction with which the spring (8) in particular is arranged radially between the pump shaft (6) and the sleeve sections (16, 17, 18).

10. Dispenser pump according to Claim 8 or 9, **characterized in that** the spring (8) consists of metal, in particular spring steel, and/or is configured as a helical spring.

11. Dispenser pump according to one of the foregoing claims, **characterized in that** the dispenser pump (1) exhibits a valve (10) having a valve ball (11) made of plastic, and/or **in that** all the parts that come into contact with the fluid (2) are of metal-free configuration, and in particular are made of plastic.

## Revendications

1. Pompe de distribution (1) pour distribuer un liquide (2) à partir d'un récipient (3), comprenant
un logement de pompe (4) qui peut être fixé au récipient (3) ;
une tige de pompe (6), qui est mobile par rapport au logement de pompe (4), en particulier qui est à même de s'y enfoncer manuellement ;
une tête de distribution (7) sur la tige de pompe (6) ; un premier tronçon (16) en forme de douille qui s'étend depuis la tête de distribution (7) jusqu'au logement de pompe (4) et qui entoure la tige de pompe en direction radiale ; et
un deuxième tronçon (17) en forme de douille qui se raccorde un premier tronçon (16) en forme de douille en direction du logement de pompe (4) et qui est à même de coulisser dans le dernier cité, le premier tronçon (16) en forme de douille procurant, dans chaque position axiale de la tige de pompe (6), un recouvrement périphérique au deuxième tronçon (17) en forme de douille ;
**caractérisée en ce que**
la pompe de distribution (1) présente un troisième tronçon (18) en forme de douille qui se raccorde au deuxième tronçon (17) en forme de douille en direction du logement de pompe (4) et qui est à même de coulisser dans le dernier cité, le deuxième tronçon (17) en forme de douille procurant, dans chaque position axiale de la tige de pompe (6), un recouvrement périphérique au troisième tronçon (18) en forme de douille, de telle sorte que le premier, le deuxième et troisième tronçon (16, 17, 18) en forme de douille forment une protection contre les aspersions d'eau, manifestant une aptitude au déploiement télescopique, autour de la tige de pompe (6) entre le logement de pompe (4) et la tête de distribution (7).

2. Pompe de distribution selon la revendication 1, **caractérisée en ce que** le premier tronçon (16) en forme de douille vient s'appliquer sur la tête de distribution (7), en particulier en y étant rapporté, et/ou **en ce que** le troisième tronçon (18) en forme de douille vient s'appliquer sur le logement de pompe (4), en particulier en étant fixé contre le collet du logement de pompe (18) ou en y étant rapporté.

3. Pompe de distribution selon la revendication 1 ou 2, **caractérisée en ce que** le premier tronçon (16) en forme de douille présente, sur sa zone terminale voisine du deuxième tronçon (17) en forme de douille, une saillie interne (20) apte à venir s'engrener avec le deuxième tronçon (17) en forme de douille, en particulier avec une saillie externe (21) du deuxième tronçon (17) en forme de douille sur sa zone terminale voisine du premier tronçon (16) en forme de douille, de telle sorte que le deuxième tronçon (17) en forme de douille ne peut être retiré du premier tronçon (16) en forme de douille.

4. Pompe de distribution selon l'une quelconque des revendications précédentes, **caractérisée en ce que** le deuxième tronçon (17) en forme de douille présente, sur sa zone terminale voisine du troisième tronçon (18) en forme de douille une saillie interne (22) apte à venir s'engrener avec le troisième tronçon (18) en forme de douille, en particulier avec une saillie externe (23) du troisième tronçon (18) en forme de douille sur sa zone terminale voisine du deuxième tronçon (17) en forme de douille, de telle sorte que le troisième tronçon (18) en forme de douille ne peut être retiré du deuxième tronçon (17) en forme de douille.

5. Pompe de distribution selon la revendication 3 ou 4, **caractérisée en ce que** la saillie interne (20, 22) et la saillie externe (21, 23) entrent respectivement en contact réciproque par l'arrière et/ou **en ce que** la saillie interne (20, 22) et/ou la saillie externe (21, 23) est, respectivement sont réalisée(s) sous la forme d'un épaulement annulaire.

6. Pompe de distribution selon l'une quelconque des revendications précédentes, **caractérisée en ce que** les tronçons (16, 17, 18) en forme de douille, ou au moins leurs zones de chevauchement, lorsque la tige de pompe (6) est rentrée, possèdent des longueurs au moins essentiellement égales et/ou **en ce que** les tronçons (16, 17, 18) en forme de douille peuvent coulisser l'un dans l'autre par encliquetage, respectivement peuvent se chevaucher.

7. Pompe de distribution selon l'une quelconque des revendications précédentes, **caractérisée en ce que** la pompe de distribution (1) présente une douille de guidage (24) qui fait saillie par rapport au logement de pompe (4), en direction de la tête de distribution (7), et qui entoure et de préférence guide la tige de pompe (6), en particulier dans laquelle le troisième tronçon (18) en forme de douille entoure la douille de guidage (24) à l'écart de cette dernière, en direction radiale, si bien que l'on obtient un espace annulaire entre eux.

8. Pompe de distribution selon l'une quelconque des revendications précédentes, **caractérisée en ce que** le ressort (8) est disposé, en direction radiale, à l'extérieur de la tige de pompe (6) et/ou entre le logement de pompe (4) et la tête de distribution (7).

9. Pompe de distribution selon la revendication 8, **caractérisée en ce que** le ressort (8) est entouré, en direction radiale, par les tronçons (16, 17, 18) en forme de douille, en particulier, dans laquelle le ressort (8) est disposé en position radiale entre la tige de pompe (6) et les tronçons (16, 17, 18) en forme de douille.

10. Pompe de distribution selon la revendication 8 ou 9, **caractérisée en ce que** le ressort (8) est constitué de métal, en particulier d'acier à ressort et/ou est réalisé sous la forme d'un ressort hélicoïdal.

11. Pompe de distribution selon l'une quelconque des revendications précédentes, **caractérisée en ce que** la pompe de distribution (1) présente une soupape (10) comprenant une bille de soupape (11) en matière synthétique, et/ou **en ce que** toutes les parties entrant en contact avec le liquide (2) sont réalisées en l'absence de métal, en particulier sont fabriquées en matière synthétique.
